# EUROPÄISCHE PATENTSCHRIFT

(11) **EP 3 322 860 B1**
(45) Veröffentlichungstag und Bekanntmachung des Hinweises auf die Patenterteilung: **06.05.2020**
(21) Anmeldenummer: 16738787.7
(22) Anmeldetag: 14.07.2016
(51) Int. Cl.: E04B 1/76, E04F 13/08, E04B 1/38, E04B 1/41

(54) **KLAUE ZUR LASTEINLEITUNG IN DIE WÄRMEDÄMMUNG EINES GEBÄUDES**
CLAW FOR TRANSFERRING LOAD INTO THE THERMAL INSULATION OF A BUILDING
PATTE POUR LE TRANSFERT DE CHARGE DANS L'ISOLATION D'UN BÂTIMENT

(30) Priorität: 14.07.2015 DE 102015213173
(43) Veröffentlichungstag der Anmeldung: 23.05.2018
(73) Patentinhaber: EJOT AUSTRIA GmbH & Co KG, 8570 Voitsberg (AT)
(72) Erfinder: LAMMER-KLUPAZEK, Ewald, 8184 Baierdorf Bei Anger (AT); HOLESINSKY, Klaus, 8564 Krottendorf (AT); CAMOLA, Andrea, 8572 Baernbach (AT); HAUER, Juergen, 8570 Voitsberg (AT); LEGER, Martin, 8715 Feistritz (AT)
(74) Vertreter: DREISS Patentanwälte PartG mbB
(86) Internationale Anmeldenummer: PCT/EP2016/066732
(87) Internationale Veröffentlichungsnummer: WO 2017/009412

(56) Entgegenhaltungen:
- WO-A1-2012/143035
- CA-A- 1 251 336
- DE-A1- 2 513 969
- DE-A1- 3 510 945
- US-A1- 2008 222 992
- US-A1- 2014 096 466

## Beschreibung

Die Erfindung betrifft eine Klaue zur Lasteinleitung in die Wärmedämmung eines Gebäudes. Die Klaue wiederum dient als Befestigungspunkt für beispielsweise eine Konsole zur Befestigung von Fassadenelementen. Dabei kann es sich um Wand- oder Deckenverkleidungen insbesondere von vorgehängten, hinterlüfteten Fassaden handeln.

Derartige Konsolen sind aus dem Stand der Technik vielfach bekannt. So zeigt beispielsweise die EP 0 901 549 B1 eine Wandstütze für Fassadenunterkonstruktionen mit einem Befestigungsschenkel zur Montage der Wandstütze an einer tragenden Wand und einem sich dazu senkrecht erstreckenden Tragschenkel, wobei der Tragschenkel einen Schenkellappen zum Einklemmen eines Tragprofils aufweist.

Aus der WO 2012/143035 A1 ist ein Verstärkungsblech bekannt, das eine rechteckige Grundfläche deren Ecken abgekantet sind. Die Grundfläche dient der Verteilung von Lasten in eine Wärmedämmung in einer Richtung, die orthogonal zu der von der Wärmedämmung gebildeten Ebene gerichtet ist.

Aus der US 2014/0096466 A1 ist eine gattungsgemäße Klaue zur Lasteinleitung in die Wärmedämmung eines Gebäudes bekannt. Ein Problem bei der Montage solcher Konsolen ist die Übertragung von Kräften von der Konsole in die Wand eines wärmegedämmten Gebäudes, ohne dabei eine ungewollte Wärmebrücke zu erzeugen. Die Erfindung stellt sich daher die Aufgabe, dieses Problem zu lösen, wobei die erfindungsgemäße Konsole oder Klaue einfach und zuverlässig auch von ungelernten Arbeitern montierbar sein muss.

Diese Aufgabe wird erfindungsgemäß gelöst durch eine Klaue zur Lasteinleitung mit den Merkmalen des Anspruchs 1.

Diese erfindungsgemäße Klaue kann in die Wärmedämmung eines Gebäudes zum Beispiel mit Hilfe eines Kunststoffhammers oder/und auch mit einem Setzwerkzeug getrieben werden, so dass sie eine formschlüssige Verbindung mit der Wärmedämmung eingeht. Orthogonal zu dem in der Regel flachen Lasteinleitungsabschnitt können dann Kräfte über eine große Fläche, die so groß ist, wie der mindestens eine Lasteinleitungsabschnitt, in die Wärmedämmung eingebracht werden, ohne dass die erfindungsgemäße Klaue Kontakt mit dem eigentlichen Gebäude hat. Dadurch werden Wärmebrücken vermieden.

Die erfindungsgemäße Klaue kann auf verschiedene Weisen montiert werden. Wenn sich der Lasteinleitungsabschnitt horizontal erstreckt, dann können vertikale Lasten von der Klaue in die Wärmedämmung eingeleitet werden. Wenn der Lasteinleitungsabschnitt sich in vertikaler Richtung erstreckt, dann können horizontale Lasten in die Wärmedämmung eingebracht werden. Grundsätzlich ist es vorteilhaft die Klaue so in der Wärmedämmung verankern, dass die angreifenden Kräfte orthogonal auf die Lasteinleitungsabschnitten treffen.

Der Montageabschnitt liegt bei einer fertig montierten Klaue flächig auf der Außenfläche der Wärmedämmung auf und sorgt somit für eine gute Kraftübertragung und infolge dessen eine niedrige flächenspezifische Belastung der Wärmedämmung. Dadurch werden Beschädigungen der Wärmedämmung vermieden.

Der Montageabschnitt weist mindestens eine Öffnung, eine Mutter, einen Gewindebolzen oder dergleichen auf, die es erlauben, zum Beispiel Konsolen für vorgehängte Wandfassaden oder anderes an dem Montageabschnitt zu befestigen.

Wenn die Klaue aus Blech gefertigt wird, können die Mutter oder der Gewindebolzen durch Schweißen, Löten oder Kleben mit dem Montageabschnitt verbunden werden.

Die erfindungsgemäße Klaue ist sehr einfach herzustellen. Ihre Herstellung und Montage erfordern keine besonderen Werkzeuge.

Eine vorteilhafte Ausgestaltung der Erfindung sieht vor, dass die Klaue einen Montageabschnitt und zwei Lasteinleitungsabschnitte aufweist. Dann hat die Klaue einen U-förmigen oder parallelogrammförmigen Querschnitt und es können, bei sonst gleichen Abmessungen der erfindungsgemäßen Klaue, doppelt so große Lasten in die Wärmedämmung eingeleitet werden.

Es ist in der Regel so, dass die Lasteinleitungsabschnitte und der Montageabschnitt einen Winkel von 90° einschließen.

Es ist jedoch auch möglich, dass die Lasteinleitungsabschnitte und der Montageabschnitt einen von 90° verschiedenen Winkel in einem Bereich zwischen 60° und 120° einschließen. Dadurch kann erreicht werden, dass mit zunehmender Last, die von der Klaue in die Wärmedämmung eingeleitet wird, der Montageabschnitt zunehmend fester gegen die Außenfläche der Wärmedämmung gedrückt wird.

Um das "Eintreiben" des oder der Lasteinleitungsabschnitte in die Wärmedämmung zu erleichtern ist erfindungsgemäß vorgesehen, dass eine Vorderkante des oder der Lasteinleitungsabschnitte eine ungerade Anzahl von drei oder mehr Spitzen aufweist. Eine dieser Spitzen dient als "Keil" oder "Messer", welches die Wärmedämmung auftrennt, wenn die erfindungsgemäße Klaue in die Wärmedämmung getrieben wird. Um Blechverschnitt zu vermeiden kann dabei vorgesehen sein, dass die an den einander abgewandten Lasteinleitungsabschnitten abgeordneten Spitzen versetzt zueinander angeordnet sind, so dass Blechzuschnitte für eine Mehrzahl von Klauen ohne Verschnitt aus einer Blechplatte bspw. mittels eines Lasers ausgeschnitten werden können.

Um sicherzustellen, dass die erfindungsgemäße Klaue keine Wärmebrücke zu einer Gebäudewand herstellt, ist vorgesehen, dass ein Abstand der Vorderkanten des oder der Lasteinleitungsabschnitte vom Montageabschnitt kleiner ist als eine Dicke der Wärmedämmung, in welcher die Klaue montiert wird.

Um das Anbringen von Konstruktions- oder Montagelementen, wie zum Beispiel Konsolen für eine vorgehängte Fassade zu erleichtern, weist der Montageabschnitt geeignete Mittel auf. Dies kann zum Beispiel eine Öffnung sein. Diese Öffnung kann zum Beispiel als Durchgangsbohrung für einen Wandanker dienen, der direkt in der Gebäudewand befestigt wird. Dieser Wandanker ragt dann durch den Montageabschnitt durch und an ihm wird dann das weitere Bauteil, wie zum Beispiel eine Konsole befestigt. Es ist aber auch möglich die Öffnung quadratisch auszuführen und zum Beispiel eine Schlossschraube von der Rückseite des Montageabschnitts durch diese Öffnung zu schieben.

In weiterer vorteilhafter Ausgestaltung der Erfindung weist der Montageabschnitt bzw. weist die erfindungsgemäße Klaue eine schlüssellochartig ausgebildete Öffnung auf. In diese Öffnung kann, ähnlich wie bei einer Hammerschraube, ein weiteres Befestigungselement in einer ersten Position eingeführt werde und anschließend um 90° gedreht werden. Dadurch ergibt sich eine formschlüssige Verbindung des weiteren Bauteils mit der erfindungsgemäßen Klaue. Diese Verbindung ist nicht nur sehr belastbar, sondern lässt sich auch werkzeuglos herstellen und lösen.

Die erfindungsgemäße Klaue ist bevorzugt als Blechbiegeteil ausgebildet. Sie kann beispielsweise aus Kunststoffen sowie aus Stahl, insbesondere Edelstahl, oder Aluminiumblech hergestellt werden. Durch die Wahl der Materialdicke kann ferner eine Anpassung an die zu erwartenden Lasten ermöglicht werden, wobei die Materialdicke vorzugsweise in einem Bereich zwischen 1 und 3 mm gewählt ist. Sie kann aber - wenn die statischen Erfordernissen dies erlauben oder notwendig machen - auch darunter oder darüber liegen.

Als vorteilhaft hat es sich ferner erwiesen, die Konsole aus Edelstahl herzustellen, da Edelstahl im Gegensatz zu Aluminium eine geringere Wärmeleitfähigkeit aufweist. Dadurch wird die thermische Entkopplung der Fassade von einer Gebäudewand verbessert. Es ist jedoch auch denkbar, die Konsole aus anderen Materialien wie beispielsweise Aluminium oder anderen Stahllegierungen und auch Kunststoffen herzustellen.

Weitere Vorteile und vorteilhafte Ausgestaltungen der Erfindung sind der nachfolgenden Zeichnung, deren Beschreibung und den Patentansprüchen entnehmbar. Alle in der Zeichnung, deren Beschreibung und den in den Patentansprüchen offenbarten Merkmale können sowohl einzeln als auch in beliebiger Kombination miteinander erfindungswesentlich sein.

### Zeichnungen

Es zeigen:
- Figur 1: eine isometrische Darstellung eines Ausführungsbeispiels einer Klaue,
- Figur 2: eine weitere isometrische Darstellung des gleichen Ausführungsbeispiels,
- Figur 3: eine Ansicht von oben auf den Montageabschnitt,
- Figur 4: eine Seitenansicht der Klaue,
- Figur 5: einen Blechzuschnitt, aus dem das erste Ausführungsbeispiel Klaue gefertigt werden kann,
- Figur 6: eine in einer Wärmedämmung angebrachte Klaue,
- Figur 7: einen Lasthaken, der in die schlüssellochartige Öffnung der erfindungsgemäßen Klaue einhängbar ist, und
- Figur 8: ein Detail der erfindungsgemäßen Klaue; und
- Figur 9: einen Ausschnitt eines Blechzuschnitts analog zu Figur 5, aus dem eine erfindungsgemäße Klaue gefertigt werden kann.

### Beschreibung der Ausführungsbeispiele

Die Figur 1 zeigt eine isometrische Darstellung eines Ausführungsbeispiels einer Klaue 11. Die Klaue 11 ist als Blechbiegeteil ausgebildet und besteht aus einem ebenen Montageabschnitt 13 und zwei abgekanteten Lasteinleitungsabschnitten 15.

Wie man aus der Figur 2, die eine andere Blickrichtung auf die Klaue 11 darstellt, gut sehen kann, bilden die Lasteinleitungsabschnitte 15 und der Montageabschnitt 13 einen U-förmigen Querschnitt. Ein Winkel α zwischen dem Montageabschnitt 13 und den Lasteinleitungsabschnitten 15 ist bei diesem Ausführungsbeispiel etwa 90°. In der Regel sind die Lasteinleitungsabschnitte 15 parallel zueinander angeordnet.

Eine Vorderkante 17 der Lasteinleitungsabschnitte weist bei dem darstellten Ausführungsbeispiel drei Spitzen 19 auf. Diese Spitzen ermöglichen es, die Klaue 11 mit beispielsweise einem Schonhammer in eine an einer Gebäudewand vorhandene feste Wärmedämmung hineinzutreiben, so dass der Montageabschnitt 13 bündig mit der Außenfläche der Wärmedämmung (siehe Figur 6) aufliegt. Dann übernimmt der Montageabschnitt 13 die Druckverteilung.

Die Lasteinleitungsabschnitte 15 ermöglichen es, Kräfte, die von dem Montageabschnitt 13 aufgenommen und weitergeleitet werden müssen, flächig in die Wärmedämmung einzuleiten.

In der Figur 1 ist ein Abstand S zwischen dem Montagabschnitt 13 und der Vorderkante 17 bzw. den Spitzen 19 eingetragen.

In dem Montageabschnitt 13 ist eine Öffnung 21 eingezeichnet. Durch diese Öffnung 21 kann ein Wandanker, der in einer Wand eines Gebäudes verankert ist, durch den Montageabschnitt 13 hindurchragen. An dem überstehenden Teil des Wandankers können weitere Anbauteile, wie zum Beispiel Konsolen für eine vorgehängte Außenfassade oder anderes mehr befestigt werden. Eine zeichnerisch nicht dargestellte Alternative sieht vor, dass anstelle der Öffnung ein Gewindebolzen oder ein Mutter befestigt wird. Auch dadurch ist es möglich weitere Anbauteile an der Klaue zu befestigen.

Dort wo sich der Montageabschnitt 13 und ein Lasteinleitungsabschnitt 15 treffen ist eine schlüssellochförmige Öffnung 23 ausgebildet. Diese schlüssellochförmige Öffnung 23 wird im Zusammenhang mit den Figuren 5, 7 und 8 noch näher erläutert.

In den Figuren 3 und 4 ist das gleiche Ausführungsbeispiel einer Klaue 1 in einer Ansicht von oben auf den Montageabschnitt und einer Seitenansicht dargestellt. Aus der Zusammenschau der Figuren 1 bis 4 ergeben sich Form und Gestalt der Klaue 11 in eindeutiger Weise.

Der in den Figuren 2 und 4 eingetragene Winkel α zwischen Montageabschnitt und Lasteinleitungsabschnitt 15 ist bei dem dargestellten Ausführungsbeispiel gleich 90°. Er kann jedoch auch einen von 90° verschiedenen Winkel, vorzugsweise in dem Bereich zwischen 60° und 120° aufweisen (nicht dargestellt).

Figur 5 zeigt einen Blechzuschnitt, aus dem eine Klaue 11 hergestellt werden kann. Die Biegelinien sind in der Figur 5 als unterbrochene Linien mit dem Bezugszeichen 25 eingetragen.

In der Figur 5 ist die Geometrie der schlüssellochartigen Öffnung 23 gut zu erkennen. Sie umfasst bei diesem Ausführungsbeispiel einen Kreis, an dem gegenüberliegend zwei längliche Aussparungen 27 angeordnet sind. Anstelle des Kreises kann auch ein Polygon, insbesondere ein Quadrat, gewählt werden.

In der Figur 6 ist ein Querschnitt durch eine Gebäudewand 29 mit einer Wärmedämmung 31 und montierter Klaue 11 schematisch dargestellt. Die Klaue 11 wird in der Figur 6 von links mit ihren Spitzen 19 an einer Außenfläche 33 der Wärmedämmung 31 angesetzt und dann mit Hammerschlägen in die Wärmedämmung 31 eingetrieben, bis der Montageabschnitt 13 flächig auf der Außenfläche 33 der Wärmedämmung aufliegt.

Dabei ist zu beachten, dass die Spitzen 19 der Lasteinleitungsabschnitte 15 die Gebäudewand 29 nicht berühren. Dadurch entsteht durch das Montieren der erfindungsgemäßen Klaue 11 keine Kältebrücke. In anderen Worten: Eine Dicke D der Wärmedämmung 31 ist größer als der Abstand S zwischen Montageabschnitt 13 und den Spitzen 19 der Lasteinleitungsabschnitte 19.

Zusätzlich zu der Montageöffnung 21 ist in der Klaue 11 eine schlüssellochartige Montageöffnung 23 für beispielsweise den in Figur 7 dargestellten Zuganker 76 auf.

Der Zuganker 76 weist einen mit der Klaue 11 formschlüssig verbindbaren Verbindungsabschnitt 78 und eine dem Verbindungsabschnitt 78 abgewandten Öse 80 mit einer Bohrung 82 auf.

Der Verbindungsabschnitt 78 des Zugankers 76 ist pfeilförmig ausgebildet ist, so dass er mit Hilfe der Schlitze 27 in die Montageöffnung 23 eingeführt werden kann. Wen er anschließend um 90° verdreht wird, entsteht eine formschlüssig auf Zug belastbare Verbindung zwischen Zuganker 76 und Klaue 11.

Hierzu weist der Zuganker 76 am Verbindungsabschnitt 78 eine Breite 84 auf, die kleiner ist als die Montageöffnung 23 in Richtung der Schlitze 27. Ferner weist der Zuganker 76 an seiner schmalsten Stelle eine Breite 88 auf, die geringfügig kleiner als der kreisförmige Teil der Montageöffnung 23 ist. Somit wird eine einfache und werkzeuglose Befestigung des Zugankers 76 am Fassadenbefestigungsabschnitt 16 ermöglicht.

In der Figur 8 ist eine schlüssellochförmige Öffnung 23 vergrößert dargestellt. Es ist gut zu erkennen, dass die schlüssellochförmige Öffnung 23 sich dort befindet, wo ausgehend von dem Blechzuschnitt der Lasteinleitungsabschnitt 15 durch Abbiegen unter dem Winkel α auf den Montageabschnitt 13 trifft.

Figur 9 zeigt einen Blechzuschnitt, aus dem die erfindungsgemäße Klaue 11 hergestellt werden kann. Eine Biegelinie ist in der Figur 9 als unterbrochene Linien mit dem Bezugszeichen 25 eingetragen.

Wie der Figur 9 entnommen werden kann, weist die Vorderkante 17 des oder der Lasteinleitungsabschnitte 15 erfindungsgemäß eine ungerade Anzahl von Spitzen 19, insbesondere drei Spitzen 19, auf, wobei eine mittlere Spitze 27 sich in einer im Lasteinleitungsabschnitt 15 liegenden Ebene orthogonal zum Montageabschnitt 13 weiter erstreckt als die übrigen Spitzen 19. Dabei erstreckt sich die mittlere Spitze 27 um einen Abstand 29 weiter als die übrigen Spitzen 19. Die mittlere Spitze 27, welche die anderen Spitzen 19 um den Abstand 29 überragt, ist als gleichschenkliges Dreieck ausgebildet und kann somit in besonders vorteilhafter Weise dazu genutzt werden, die Klaue 11 zu zentrieren.

## Patentansprüche

1. Klaue (11) zur Lasteinleitung in die Wärmedämmung (31) eines Gebäudes, wobei die Klaue (11) einen Montageabschnitt (13) und mindestens einen Lasteinleitungsabschnitt (15) aufweist, wobei der Montageabschnitt (13) und der Lasteinleitungsabschnitt (15) einen Winkel (α) einschließen, der zwischen 60° und 120°, bevorzugt 90°, beträgt und wobei eine Vorderkante (17) des Lasteinleitungsabschnitts (15) mindestens eine Spitze (19) aufweist, **dadurch gekennzeichnet, dass** die Vorderkante (17) des oder der Lasteinleitungsabschnitte (15) eine ungerade Anzahl von Spitzen (19), insbesondere drei oder fünf Spitzen (19), aufweist, wobei eine mittlere Spitze (19) sich in einer im Lasteinleitungsabschnitt (15) liegenden Ebene orthogonal zum Montageabschnitt (13) weiter erstreckt als die übrigen Spitzen (19).

2. Klaue nach Anspruch 1, **dadurch gekennzeichnet, dass** die Klaue (11) einen Montageabschnitt (13) und zwei Lasteinleitungsabschnitte (15) aufweist.

3. Klaue nach Anspruch 2, **dadurch gekennzeichnet, dass** die Klaue (11) einen U-förmigen oder parallelogrammförmigen Querschnitt hat.

4. Klaue nach einem der vorhergehenden Ansprüche, **dadurch gekennzeichnet, dass** die Vorderkante (17) des oder der Lasteinleitungsabschnitte (15) mehr als drei Spitzen (19) aufweist.

5. Klaue nach Anspruch 1, **dadurch gekennzeichnet, dass** die mittlere Spitze (27) als gleichschenkliges Dreieck ausgebildet ist.

6. Klaue nach einem der vorhergehenden Ansprüche, **dadurch gekennzeichnet, dass** der Montageabschnitt (13) mindestens eine Öffnung (21), einen Gewindebolzen und/oder eine Mutter aufweist.

7. Klaue nach einem der vorhergehenden Ansprüche, **dadurch gekennzeichnet, dass** bevorzugt an einem Übergang zwischen einem Lasteinleitungsabschnitt (15) und dem Montageabschnitt (13) eine schlüssellochartige Öffnung (23) ausgebildet ist.

8. Klaue nach einem der vorhergehenden Ansprüche, **dadurch gekennzeichnet, dass** sie ein Blechbiegeteil ist.

9. Klaue nach einem der vorhergehenden Ansprüche, **dadurch gekennzeichnet, dass** sie aus Stahl, insbesondere Edelstahl, oder Aluminium besteht.

## Claims

1. Claw (11) for introducing loads into the thermal insulation (31) of a building, the claw (11) comprising a mounting part (14) and at least one load introducing part (15), wherein the mounting part (13) and the load introducing part (15) include an angle (α) between 60° and 120°, preferably 90°, and wherein a front edge (17) of the load introducing part (15) comprises at least one point (19), **characterized in that** the front edge (17) of the load introducing part(s) (15) comprises an uneven number of points (19), in particular three or five points (19), wherein a central point (19) protrudes further than the rest of the points (19) in a plane lying in the load introducing part (15) orthogonal to the mounting part (13) .

2. Claw as claimed in claim 1, **characterized in that** the claw (11) comprises a mounting part (13) and two load introducing parts (15).

3. Claw as claimed in claim 2, **characterized in that** the claw (11) has a U-shaped or a parallelogram-shaped cross-section.

4. Claw as claimed in one of the preceding claims, **characterized in that** the front edge (17) of the load introduction part(s) (15) comprises more than three points (19).

5. Claw as claimed in claim 1, **characterized in that** the central point (27) is formed as an isosceles triangle.

6. Claw as claimed in one of the preceding claims, **characterized in that** the mounting part (13) comprises at least an opening (21), a threaded bolt and/or a nut.

7. Claw as claimed in one of the preceding claims, **characterized in that** preferably at a transition between the load introducing part (15) and the mounting part (13) a keyhole-shaped opening (22) is formed.

8. Claw as claimed in one of the preceding claims, **characterized in that** it is a bent sheet-metal part.

9. Claw as claimed in one of the preceding claims, **characterized in that** it consists of steel, in particular stainless steel, or aluminum.

## Revendications

1. Patte de fixation (11) pour introduire une charge dans l'isolation thermique (31) d'un bâtiment, dans laquelle la patte de fixation (11) présente une section de montage (13) et au moins une section d'introduction de charge (15), dans laquelle la section de montage (13) et la section d'introduction de charge (15) formant un angle (α), qui est compris entre 60° et 120°, de préférence de 90°, et dans lequel un bord avant (17) de la section d'introduction de charge (15) présente au moins une pointe (19), **caractérisée en ce que** le bord avant (17) de la ou des sections d'introduction de charge (15) présente un nombre impair de pointes (19), en particulier trois ou cinq pointes (19), dans laquelle une pointe centrale (19) s'étend plus loin, jusque dans un plan situé dans la section d'introduction de charge (15) orthogonalement à la section de montage (13), que les autres pointes (19).

2. Patte de fixation selon la revendication 1, **caractérisée en ce que** la patte de fixation (11) présente une section de montage (13) et deux sections d'introduction de charge (15) .

3. Patte de fixation selon la revendication 2, **caractérisée en ce que** la patte de fixation (11) a une section transversale en forme de U ou en forme de parallélogramme.

4. Patte de fixation selon l'une des revendications précédentes, **caractérisée en ce que** le bord avant (17) de la ou des sections d'introduction de charge (15) présente plus de trois pointes (19).

5. Patte de fixation selon la revendication 1, **caractérisée en ce que** la pointe centrale (27) est réalisée en un triangle isocèle.

6. Patte de fixation selon l'une des revendications précédentes, **caractérisée en ce que** la section de montage (13) présente au moins une ouverture (21), un boulon fileté et/ou un écrou.

7. Patte de fixation selon l'une des revendications précédentes, **caractérisée en ce qu'**une ouverture en forme de trou de serrure (23) est de préférence formée sur une jonction entre une section d'introduction de charge (15) et la section de montage (13).

8. Patte de fixation selon l'une des revendications précédentes, **caractérisée en ce qu'**il s'agit d'une pièce de tôle pliée.

9. Patte de fixation selon l'une des revendications précédentes, **caractérisée en ce qu'**elle est constituée d'acier, notamment d'acier inoxydable, ou d'aluminium.
